# EUROPÄISCHE PATENTANMELDUNG

(11) **EP 4 717 125 A1**
(43) Veröffentlichungstag der Anmeldung: **01.04.2026**
(21) Anmeldenummer: 25203243.8
(22) Anmeldetag: 19.09.2025
(51) Int. Cl.: A47C 21/00

(54) **BETTSYSTEM MIT SCHWINGUNGSANREGUNG**

(30) Priorität: 25.09.2024 DE 202024105520 U
(71) Anmelder: Rau, Irina, 01309 Dresden (DE)
(72) Erfinder: Rau, Irina, 01309 Dresden (DE)
(74) Vertreter: Werner, André

(57) **Zusammenfassung**

Die Erfindung betrifft ein Bettsystem mit einem Bett sowie einem Schwingungsanreger (3) zur Anregung einer Schwingbewegung des Bettes. Das Bett umfasst einen auf Federfüßen (2) gelagerten Bettrahmen (1), neben oder unter dem der Schwingungsanreger (3) angeordnet ist. Der Schwingungsanreger (3) besitzt einen federelastischen Stößel (4) zum berührenden Kontaktieren und impulserregten Anschwingen des Bettrahmens (1). Dieser Stößel (4) ermöglicht weichelastische Erregerimpulse, die den Bettrahmen (1) in eine Schwingbewegung versetzen, welche frei von störenden Stößen oder Schlägen ist. Das Bettsystem ist flexibel installierbar und gleichermaßen für den Einsatz bei Kleinkindern wie auch bei Erwachsenen geeignet.

## Beschreibung

Die Erfindung betrifft ein Bettsystem, umfassend ein Bett sowie einen Schwingungsanreger zur Anregung einer Schwingbewegung des Bettes.

Es ist allgemein bekannt, dass schwingende, schaukelnde Bewegungen zur Beruhigung liegender oder sitzender Personen beitragen können. Bei den für Kleinkinder und Babys konzipierten Wiegen wird diese Effekt seit langer Zeit zur Förderung des Einschlafens genutzt. Aber auch Erwachsenen dürfte die beruhigende Wirkung eines schwingenden Schlaf- oder Sitzmöbels bekannt sein, zum Beispiel vom Liegen in einer hin- und herschwingenden Hängematte. Um die bei klassischen Wiegen erforderliche Handbetätigung zu ersparen, kann die Schwingungsanregung automatisiert werden. Solche automatisiert zur wechselnden Bewegung angeregten, meist als Kinderbetten konzipierten Schlafmöbel sind zum Beispiel in US 6 155 976 A oder EP 3 261 495 A1 beschrieben. Die hierin offenbarten Bettsysteme mit Schwingungsanregung sind regelmäßig jedoch technisch aufwendig und kompliziert ausgeführt - und in der Folge für die Normalverbraucher zumeist zu hochpreisig.

Aufgabe der Erfindung ist es daher, ein Bettsystem mit einem schwingungsanregbaren Bett bereitzustellen, dass sich durch einen einfachen Aufbau mit geringem Komplexitätsgrad auszeichnet.

Diese Aufgabe wird durch ein Bettsystem mit den Merkmalen nach Anspruch 1 bzw. durch ein Bettsystem mit den Merkmalen nach Anspruch 14 gelöst. Zweckmäßige Weiterbildungen der Erfindung sind in den Ansprüchen 2 bis 13 aufgeführt.

Nach Maßgabe der Erfindung umfasst das Bettsystem ein schwingungsanregbares Bett sowie einen Schwingungsanreger zur Anregung einer Schwingbewegung des Bettes. Das Bett weist einen auf Federfüßen gelagerten Bettrahmen auf, wobei die Federfüße vorzugsweise in Form von Spiralfedern ausgebildet sind. Der Schwingungsanreger umfasst zudem einen federelastischen, insbesondere einen gummielastischen Stößel zum berührenden Kontaktieren und zum impulserregten Anschwingen des Bettrahmens. D. h., mittels des Stößels werden Erregerimpulse vom Schwingungsanreger auf den Bettrahmen übertragen, die diesen zur Schwingbewegung anregen. Der Stößel des Schwingungsanregers ist hinsichtlich seiner Federelastizität so ausgebildet, dass er sich bei Impulsübertragung vom Schwingungsanreger auf den Bettrahmen elastisch deformiert und somit Stöße während des Erregerimpulses ausgleicht bzw. abdämpft.

Damit wird ein weichelastischer Erregerimpuls auf den Bettrahmen übertragen, der infolge seiner federnden Lagerung auf den Federfüßen in Schwingung versetzt wird. Die impulserregte Schwingung des Bettes ist mithin frei von unangenehm empfundenen Stößen oder Schlägen.

Das vorgeschlagene Bettsystem zeichnet sich durch einen einfachen Aufbau aus. Es ist zum Beispiel möglich, das schwingungsanregbare Bett auf Basis einer konventionellen Standardbettkonstruktionen zu realisieren, die mit den Federfüßen ausgestattet ist oder mit den Federfüßen nachgerüstet wird. Der Schwingungsanreger kann - als Zusatzaggregat - seitlich neben dem Bettrahmen, zum Beispiel an den Längsseiten, an der Kopfseite oder an der Fußseite, aufgestellt werden. Auch die Installation unter dem Bett ist möglich; hierbei wirkt der Schwingungsanreger zum Beispiel auf die Innenseite des Bettrahmens.

Das erfindungsgemäße Bettsystem ist gleichermaßen für den Kleinkind- als auch Erwachsenenbereich nutzbar.

Gemäß einer Ausgestaltung des Bettsystems ist der Stößel des Schwingungsanregers als gummielastischer Ball, insbesondere als luftgefüllter, gummielastischer Ball, ausgebildet. Die Schwingungsanregung durch die elastisch gedämpfte Impulsübertragung erfolgt mittels dem als gummielastischen Ball ausgebildeten Stößel besonders sanft. Eine weitere Variante ist die Ausbildung des Stößels als Federstößel, der ähnlich wie der gummielastische Ball wirkt.

Der Schwingungsanreger kann beispielsweise einen Linearantrieb oder einen Hubmagnet zur Erzeugung einer zyklischen Wechselbewegung, d. h. einer Hin- und Herschwingbewegung, aufweisen.

Der Schwingungsanreger kann weiterhin eingerichtet sein, den Stößel des Schwingungsanregers während des impulserregten Anschwingens des Bettrahmens in permanentem Kontakt zum Bettrahmen zu halten. Durch den Permanentkontakt werden Stöße vermieden, die beim Auftreffen des Stößels auf den Bettrahmen nach vorheriger Kontaktablösung auf7treten können.

Alternativ ist es möglich, den Schwingungsanreger so auszubilden, dass nach jeder Impulsübertragung eine Kontaktablösung des Stößels vom Bettrahmen erfolgt. D. h., der Stößel wird jeweils soweit zurückgeführt, dass der Bettrahmen nach dem impulserregten Anschwingen frei weiterschwingt, ohne dabei den Stößel zu berühren. Die bei fehlendem Erregerimpuls abklingende Schwingbewegung kann durch wiederkehrende Impulsübertragungen mittels des Stößels aufrechterhalten werden. Auf diese Weise kann eine Schwingbewegung ähnlich einer handbetätigten Wiege mit wiederkehrenden Erregerimpulsen und zwischen den Erregerimpulsen zyklisch abflauenden Schwingungen simuliert werden.

Das Bettsystem kann ferner einen im oder am Schwingungsanreger installierten Bewegungssensor zur zeitaufgelösten Positionsbestimmung des schwingenden Bettrahmens aufweisen. Der Bewegungssensor kann beispielsweise ein zur zeitaufgelösten Erfassung des Abstandes zwischen dem Bettrahmen und dem Bewegungssensor ausgebildeter Ultraschallsensor sein. Mittels des Bewegungssensors ist die Schwingbewegung bzw. die Position des Bettrahmens in Abhängigkeit der Zeit erfassbar und verfolgbar. Anhand der zeitaufgelöst erfassten Positionsdaten besteht die Möglichkeit zu prüfen, ob das Bett in einer gewünschten Art und Weise schwingt.

Zudem können die mittels des Bewegungssensors ermittelten, zeitaufgelöst erfassten Positionsdaten des Bettrahmens zur Steuerung des Schwingungsanregers genutzt werden, d. h. zu einer aktiven Regelung der Schwingbewegung. So kann der Schwingungsanreger beispielsweise eingerichtet sein, mittels des Stößels den Erregerimpuls zum impulserregten Anschwingen des Bettrahmens auf den Bettrahmen zu übertragen, nachdem der schwingende Bettrahmen den dem Bewegungssensor nahen Totpunkt der Schwingbewegung gerade überschritten hat. Ferner kann das Bettsystem eine Regelungseinrichtung aufweisen, die eingerichtet ist, auf Basis der mit dem Bewegungssensor zeitaufgelöst erfassten Positionsdaten des Bettrahmens den Schwingungsanreger so zu steuern bzw. zu regeln, dass das mittels des Schwingungsanregers vorgenommene impulserregte Anschwingen des Bettrahmens zu einer gleichmäßigen Schwingbewegung mit konstanter Amplitude und konstanter Schwingfrequenz führt.

Erfindungsgemäß kann der Schwingungsanreger auch am Bettrahmen befestigt sein, wobei der federelastischen Stößel zum berührenden Kontaktieren einer Zimmerwand und zum impulserregten Anschwingen des Bettrahmens durch den Kontakt mit der Zimmerwand ausgebildet ist.

Die Erfindung ist nachfolgend anhand von Ausführungsbeispielen und mit Bezug auf die schematischen Zeichnungen näher erläutert, wobei gleiche oder ähnliche Merkmale mit gleichen Bezugszeichen versehen sind. Hierzu zeigen Fig. 1 und Fig. 2 Ausführungen des Bettsystems mit Schwingungsanregung in Perspektivansicht.

Das in den Ausführungsbeispielen dargestellte Bettsystem umfasst ein Bett, das in den Fig. 1 und Fig. 2 anhand des Bettrahmens 1 veranschaulicht ist. Der Bettrahmen 1 ist hierbei schwingfähig auf den Federfüßen 2, die als Kegelspiralfedern ausgebildet sind, gelagert.

An einer Bettseite des Bettrahmens 1 ist der Schwingungsanreger 3 angeordnet, der mittels des in Form eines gummielastischen Balls ausgebildeten Stößels 4 einen Erregerimpuls auf den Bettrahmen 1 ausüben und so den Bettrahmen 1 zur intendierten Schwingbewegung, im Beispiel zu einer lateralen Hin- und Herbewegung, anregen kann.

Der als gummielastischer Balls ausgebildete Stößels 4 kann sowohl in permanentem Kontakt zum Bettrahmen 1 stehen - wie in Fig. 1 dargestellt - oder sich zyklisch vom Bettrahmen ablösen und diesen dann wiederkontaktieren - wie in Fig. 2 anhand der gepunkteten Linien angedeutet.

### Bezugszeichenliste

- 1: Bettrahmen
- 2: Federfüße
- 3: Schwingungsanreger
- 4: Stößel

## Patentansprüche

1. Bettsystem mit einem schwingungsanregbaren Bett, wobei das Bettsystem einen Schwingungsanreger (3) zur Anregung einer Schwingbewegung des Bettes aufweist, **dadurch gekennzeichnet, dass** das Bett einen auf Federfüßen (2) gelagerten Bettrahmen (1) umfasst, wobei der Schwingungsanreger (3) neben oder unter dem Bettrahmen (1) angeordnet ist, und wobei der Schwingungsanreger (3) einen federelastischen Stößel (4) zum berührenden Kontaktieren und zum impulserregten Anschwingen des Bettrahmens (1) aufweist.

2. Bettsystem nach Anspruch 1, **dadurch gekennzeichnet, dass** die Federfüße (2) des Bettes Spiralfedern sind.

3. Bettsystem nach Anspruch 1 oder 2, **dadurch gekennzeichnet, dass** der Stößel (4) des Schwingungsanregers (3) als gummielastischer Ball ausgebildet ist.

4. Bettsystem nach Anspruch 3, **dadurch gekennzeichnet, dass** der Stößel (4) des Schwingungsanregers (3) als luftgefüllter, gummielastischer Ball ausgebildet ist.

5. Bettsystem nach Anspruch 1 oder 2, **dadurch gekennzeichnet, dass** der Stößel (4) des Schwingungsanregers (3) als Federstößel ausgebildet ist.

6. Bettsystem nach einem der Ansprüche 1 bis 5, **dadurch gekennzeichnet, dass** der Schwingungsanreger (3) einen Linearantrieb aufweist.

7. Bettsystem nach einem der Ansprüche 1 bis 5, **dadurch gekennzeichnet, dass** der Schwingungsanreger (3) einen Hubmagnet aufweist.

8. Bettsystem nach einem der Ansprüche 1 bis 7, **dadurch gekennzeichnet, dass** der Schwingungsanreger (3) eingerichtet ist, den Stößel (4) während des impulserregten Anschwingens des Bettrahmens (1) in permanentem Kontakt zum Bettrahmen (1) zu halten.

9. Bettsystem nach einem der Ansprüche 1 bis 7, **dadurch gekennzeichnet, dass** der Schwingungsanreger (3) eingerichtet ist, nach jedem impulserregten Anschwingen des Bettrahmens (1) den Kontakt des Stößel (4) vom Bettrahmen (1) zur Ausbildung einer freien Schwingung des Bettrahmens (1) abzulösen.

10. Bettsystem nach einem der Ansprüche 1 bis 9, **dadurch gekennzeichnet, dass** das Bettsystem einen im oder am Schwingungsanreger (3) installierten Bewegungssensor zur zeitaufgelösten Positionsbestimmung des schwingenden Bettrahmens (1) aufweist.

11. Bettsystem nach Anspruch 10, **dadurch gekennzeichnet, dass** der Bewegungssensor ein zur zeitaufgelösten Erfassung des Abstandes zwischen dem Bettrahmen (1) und dem Bewegungssensor ausgebildeter Ultraschallsensor ist.

12. Bettsystem nach Anspruch 10 oder 11, **dadurch gekennzeichnet, dass** der Schwingungsanreger (3) eingerichtet ist, mittels des Stößels (4) einen Erregerimpuls zum impulserregten Anschwingen des Bettrahmens (1) auf den Bettrahmen (1) zu übertragen, nachdem der schwingende Bettrahmen (1) den dem Bewegungssensor nahen Totpunkt der Schwingbewegung gerade überschritten hat.

13. Bettsystem nach einem der Ansprüche 10 bis 12, **dadurch gekennzeichnet, dass** das das Bettsystem eine Regelungseinrichtung aufweist, die eingerichtet ist, auf Basis der mit dem Bewegungssensor zeitaufgelöst erfassten Positionsdaten des Bettrahmens (1) den Schwingungsanreger (3) so zu regeln, dass das mittels des Schwingungsanregers (3) vorgenommene impulserregte Anschwingen des Bettrahmens (1) zu einer gleichmäßigen Schwingbewegung mit konstanter Amplitude und konstanter Schwingfrequenz führt.

14. Bettsystem mit einem schwingungsanregbaren Bett, wobei das Bettsystem einen Schwingungsanreger (3) zur Anregung einer Schwingbewegung des Bettes aufweist, **dadurch gekennzeichnet, dass** das Bett einen auf Federfüßen (2) gelagerten Bettrahmen (1) umfasst, wobei der Schwingungsanreger (3) am Bettrahmen (1) befestigt ist, und wobei der Schwingungsanreger (3) einen federelastischen Stößel (4) zum impulserregten Anschwingen des Bettrahmens (1) durch berührendes Kontaktieren einer Zimmerwand aufweist.
